# EUROPÄISCHE PATENTSCHRIFT

(11) **EP 1 555 055 B1**
(45) Veröffentlichungstag und Bekanntmachung des Hinweises auf die Patenterteilung: **01.04.2009**
(21) Anmeldenummer: 04029732.7
(22) Anmeldetag: 15.12.2004
(51) Int. Cl.: A63H 30/04, G08C 23/04

(54) **Empfangseinrichtung für ein Spielzeugmodell-Fahrzeug**
Receiver for remote controlled toy car
Récepteur pour voitures jouet télécommande

(30) Priorität: 14.01.2004 DE 202004000489 U
(43) Veröffentlichungstag der Anmeldung: 20.07.2005
(73) Patentinhaber: Sieper GmbH, 58511 Lüdenscheid (DE)
(72) Erfinder: Knorr, Michael, 58791 Werdohl (DE)
(74) Vertreter: Zinnecker, Armin

(56) Entgegenhaltungen:
- US-A1- 2002 080 449
- US-A1- 2003 162 597
- US-B1- 6 287 167
- US-B1- 6 371 829
- US-B1- 6 614 024

## Beschreibung

Die Erfindung betrifft eine Empfangseinrichtung für ein Spielzeugmodell-Fahrzeug mit einem Empfänger zum Empfang der Strahlung einer Fernsteuerung.

Derartige Empfangseinrichtungen sind bereits bekannt. Sie dienen bei ferngesteuerten Spielzeugmodell-Fahrzeugen zum Empfang der von der Fernsteuerung ausgehenden Strahlung. Die Fernsteuerung wird insbesondere mit IR-Strahlung (Infrarot-Strahlung) betrieben, die von dem Empfänger bzw. Sensor des Spielzeugmodell-Fahrzeugs empfangen wird.

Aus der US-B1-6 287 167 ist ein Spielfahrzeug mit einem Motor bekannt, dessen Geschwindigkeit geregelt werden kann. Das Spielfahrzeug umfaßt einen Empfänger, der Signale von einem Sender empfangen kann.

Die US-B1-6 371 829 offenbart ein ferngesteuertes Modellflugzeug, das Steuersignale von einem Sender empfangen kann.

Aus der US 2003/162597 ist ein ferngesteuertes Spielfahrzeug bekannt.

Die US-B-6 614 024 offenbart eine Empfangseinrichtung nach dem Oberbegriff des Anspruchs 1.

Aufgabe der Erfindung ist es, eine Empfangseinrichtung der eingangs angegebenen Art zu verbessern.

Erfindungsgemäß wird diese Aufgabe durch eine Empfangseinrichtung mit den Merkmalen des Anspruchs 1 gelöst. Die Empfangseinrichtung umfasst eine Umlenkeinrichtung zum Umlenken der von der Fernsteuerung ausgehenden Strahlung, insbesondere IR-Strahlung, zu dem Empfänger. Die Empfangseinrichtung umfaßt ein Unterteil, an dessen Oberseite eine Spiegelfläche vorgesehen ist, und ein Oberteil, an dessen Unterseite eine Spiegelfläche vorgesehen ist, in deren Mitte sich der Empfänger befindet. Die an dem Unterteil vorgesehene untere Spiegelfläche kann im wesentlichen eben ausgestaltet sein. Die an dem Oberteil vorgesehene obere Spiegelfläche ist vorzugsweise im wesentlichen eben.

Vorteilhafte Weiterbildungen sind in den Unteransprüchen beschrieben.

Eine vorteilhafte Weiterbildung ist dadurch gekennzeichnet, dass die Umlenkeinrichtung eine zentrale kegelförmige Spiegelfläche umfasst. Die zentrale kegelförmige Spiegelfläche befindet sich insbesondere auf der unteren Spiegelfläche.

Eine weitere vorteilhafte Weiterbildung ist dadurch gekennzeichnet, dass die Umlenkeinrichtung eine zentrale kegelförmige Zentrierfläche umfasst. Diese Zentrierfläche befindet sich vorzugsweise in der oberen Spiegelfläche.

Nach einer weiteren vorteilhaften Weiterbildung ist der Empfänger im Bereich der zentralen kegelförmigen Zentrierfläche angeordnet.

Die Umlenkeinrichtung kann seitliche Spiegelflächen umfassen. Dabei sind die seitlichen Spiegelflächen vorzugsweise derart angeordnet, dass sie zwischen sich Lükken zum Eintritt der Strahlung freilassen.

Vorzugsweise sind die seitlichen Spiegelflächen an der unteren Spiegelfläche und/oder an der oberen Spiegelfläche vorgesehen.

Eine weitere vorteilhafte Weiterbildung ist gekennzeichnet durch eine Linse zum Sammeln der Strahlung der Fernsteuerung. Vorteilhaft ist es, wenn die Linse die zentrale kegelförmige Spiegelfäche ganz oder teilweise umgibt. Nach einer weiteren vorteilhaften Weiterbildung ist die Linse zwischen den seitlichen Spiegelflächen angeordnet.

Die Erfindung betrifft ferner ein Spielzeugmodell-Fahrzeug, das durch eine erfindungsgemäße Empfangseinrichtung gekennzeichnet ist.

Vorzugsweise ist die Empfangseinrichtung unter einem Dach, insbesondere einem Kabinendach, des Spielzeugmodell-Fahrzeugs angeordnet.

Ein Ausführungsbeispiel der Erfindung wird nachstehend anhand der beigefügten Zeichnung im einzelnen erläutert.

In der Zeichnung zeigt
- Fig. 1: ein Spielzeugmodell-Fahrzeug, nämlich einen Spielzeugmodell-Traktor, in einer Seitenansicht, teilweise im Schnitt,
- Fig. 2: eine Empfangseinrichtung für den Spielzeugmodell-Traktor in einer seitlichen Schnittansicht,
- Fig. 3: den Empfänger gemäß Fig. 2 mit zusätzlich eingesetzter Linse in einer der Fig. 2 entsprechenden Darstellung,
- Fig. 4: einen Teil des Empfängers in einer seitlichen Schnittansicht und
- Fig. 5: den Empfänger gemäß Fig. 2-4 in einer Ansicht von oben.

Der in Fig. 1 dargestellte Spielzeugmodell-Traktor umfasst ein Chassis 1, lenkbare Vorderräder 2, Hinterräder 3, eine Motorhaube 4, eine Fahrerkabine 5 und weitere Bestandteile. Die Fahrerkabine 5 umfasst eine Windschutzscheibe 6, eine Rückscheibe 7, hintere Seitenscheiben 8 und ein Dach 9.

An der Unterseite des Daches 9 ist eine Empfangseinrichtung 10 zum Empfang der Strahlung einer Fernsteuerung angebracht.

Wie aus Fig. 2 ersichtlich umfasst die Empfangseinrichtung 10 ein Unterteil 11, an dessen Oberseite eine im wesentlichen ebene, horizontale untere Spiegelfläche 12 vorgesehen ist, in deren Mitte sich eine zentrale kegelförmige Spiegelfläche 13 befindet, die mit einem Kegelwinkel von etwa 30 bis 45° nach oben absteht, und ein Oberteil 14, an dessen Unterseite eine im wesentlichen ebene, horizontale obere Spiegelfläche 15 vorgesehen ist, in deren Mitte sich eine zentrale kegelförmige Zentrierfläche 16 befindet, deren Kegelwinkel etwa 60 bis 80° beträgt. In der Mitte der Zentrierfläche 16 befindet sich der Empfänger (Sensor) 17, nämlich ein Infrarot-Empfänger (IR-Empfänger), dessen Kopf 18 in der Zentrierfläche 16 angeordnet ist, wobei die Basis 19 des Kopfes 18 bündig mit der hinteren, horizontalen Endfläche 20 des Oberteils 14 abschließt. Das Gehäuse 21 des Empfängers 17 ist mit dem die Zentrierfläche 16 umgebenden Bereich der hinteren Endfläche 20 des Oberteils 14 verbunden, insbesondere verklebt. Der Kopf 18 des Empfängers 17 ist im wesentlichen halbkugelförmig ausgestaltet, wobei die Höhe der Halbkugel etwas geringer ist als die Dicke des Oberteils 14 und der Durchmesser der Kugel im wesentlichen genauso groß ist wie der Durchmesser der Zentrierfläche 16 im Bereich der hinteren Endfläche 20.

Die untere Spiegelfläche 12 und die obere Spiegelfläche 15 verlaufen parallel zueinander und im Abstand d voneinander. Hierdurch werden Strahlen (Infrarot-Strahlen, IR-Strahlen) 22, 23, die gegenüber den Ebenen der unteren Spiegelfläche 12 und der oberen Spiegelfläche 15 geneigt sind, zunächst zwischen der unteren Spiegelfläche 12 und/oder der oberen Spiegelfläche 15 hin und her gespiegelt. Sie werden, je nach Neigung und Lage, durch die zentrale kegelförmige Spiegelfläche 13 im Bereich des Kopfes 18 des Empfängers 17 nach oben abgelenkt und/oder durch die zentrale kegelförmige Zentrierfläche 16 zum Kopf 18 des Empfängers 17 gelenkt. Auf diese Weise leiten die Spiegelflächen 12, 15 und/oder die Spiegelfläche 13 und/oder die Zentrierfläche 16 die Strahlen, insbesondere diejenigen Strahlen, die nicht aus horizontaler Richtung kommen, zum Kopf 18 des Empfängers 17.

Wie aus Fig. 5 ersichtlich umfasst das Unterteil 11 seitliche Spiegelflächen 24, die im wesentlichen gleichmäßig über den kreisförmigen Umfang 25' des Unterteils 11 verteilt sind. Jeweils zwei benachbarte seitliche Spiegelflächen 24 bilden einen geringfügig konkav gestalteten Keil 25, dessen Basis 26 auf dem Umfang 25' des Unterteils 11 liegt und dessen Spitze 27 zur Mitte des Unterteils 11 hin weist. Durch den Abstand a benachbarter Keile 25 werden Einlassöffnungen 28 für die Strahlung der Fernsteuerung gebildet. Einfallende Strahlen (Infrarot-Strahlen, IR-Strahlen) 29 können durch die seitlichen Spiegelflächen 24 in der aus Fig. 5 ersichtlichen Weise zur Mitte des Unterteils 11 hin abgelenkt werden. Hierdurch werden die parallel einfallenden Strahlen 29 in der Mitte des Unterteils 11 gesammelt.

Die untere Spiegelfläche 12 und/oder die obere Spiegelfläche 15 und/oder die zentrale kegelförmige Spiegelfläche 13 und/oder die zentrale kegelförmige Zentrierfläche 16 und/oder die seitlichen Spiegelflächen 24 bilden eine Umlenkeinrichtung zum Umlenken der Strahlung der Fernsteuerung zu dem Kopf 18 des Empfängers 17.

Die zentrale kegelförmige Spiegelfläche 13 besteht aus einer Vielzahl von Facetten 30, wobei für jede Einlassöffnung 28 eine Facette 30 vorhanden ist, die der zugehörigen Einlassöffnung 28 zugewandt ist.

In der Darstellung der Fig. 3 ist eine Linse 31 in den Bereich zwischen der unteren Spiegelfläche 12 und der oberen Spiegelfläche 15 eingesetzt. Ihre äußere Umfangsfläche 32, die im wesentlichen dem Umfang 25' des Unterteils 11 entspricht, ist in der aus Fig. 3 ersichtlichen Weise nach außen konvex gekrümmt. Hierdurch werden einfallende Strahlen 33 zur Mitte der Empfangseinrichtung 10 hin gebündelt. Der Körper der Linse 31 füllt den Raum zwischen der unteren Spiegelfläche 12 und der oberen Spiegelfläche 15 und den Raum der Einlassöffnungen 28 zwischen den seitlichen Spiegelflächen 24 benachbarter Keile 25 aus. Die Linse 31 ist aus PMMA oder Polycarbonat oder einem anderen geeigneten Material hergestellt.

Aus Fig. 4 ist ersichtlich, dass horizontal einfallende Strahlen 34 durch die zentrale kegelförmige Spiegelfläche 13 nach oben zum Kopf 18 des Empfängers 17 abgelenkt werden.

Durch die Erfindung wird es ermöglicht, mit nur einem Empfänger bzw. Infrarot-Empfänger einen sicheren Empfang bzw. IR-Empfang aus allen Richtungen (360°) sicherzustellen und gleichzeitig die Signalstärke zu verbessern. Empfänger für Fernsteuerungen, insbesondere IR-Empfänger, sind im allgemeinen sehr teuer. Die Empfangseigenschaften verschlechtern sich, je flacher der Einfallswinkel der Strahlung wird. Durch die Erfindung wird ein ausreichender Empfang auch bei flachen Einfallswinkeln gewährleistet. Die aus nicht horizontaler Richtung einfallende Strahlung wird insbesondere durch die untere Spiegelfläche 12 und die obere Spiegelfläche 15 zum Empfänger 17 geleitet, wie in Fig. 2 gezeigt. Die aus horizontaler Richtung eintreffende Strahlung wird insbesondere durch die zentrale kegelförmige Spiegelfläche 13 zum Empfänger 17 gelenkt, wie in Fig. 4 gezeigt. Eine zusätzliche Bündelung der Strahlung erfolgt durch die Linse 31. Durch die seitlichen Spiegelflächen 24 wird die eintreffende Strahlung gesammelt. Im gezeigten Ausführungsbeispiel sind zwölf Einlassöffnungen 28 vorhanden, die sich jeweils zwischen zwei benachbarten Keilen 25 befinden, wobei jeder Keil durch zwei benachbarte seitliche Spiegelflächen 24 gebildet wird. Jede Einlassöffnung 28 deckt einen Winkelbereich von 30° ab. Die zentrale kegelförmige Spiegelfläche 13 wird durch zwölf verspiegelte Facetten 30 gebildet, die die Strahlung zum Empfänger 17 lenken.

## Patentansprüche

1. Empfangseinrichtung für ein Spielzeugmodell-Fahrzeug mit einem Empfänger (17) zum Empfang der Strahlung einer Fernsteuerung und mit einer Umlenkeinrichtung (11, 13, 15, 16, 24) zum Umlenken der Strahlung zu dem Empfänger (17),
**dadurch gekennzeichnet,**
**daß** die Empfangseinrichtung (10) ein Unterteil (11) umfaßt, an dessen Oberseite eine Spiegelfläche (12) vorgesehen ist, und ein Oberteil (14), an dessen Unterseite eine Spiegelfläche (15) vorgesehen ist, in deren Mitte sich der Empfänger (17) befindet.

2. Empfangseinrichtung nach Anspruch 1, **dadurch gekennzeichnet, dass** die Umlenkeinrichtung, insbesondere die untere Spiegelfläche (12), eine zentrale kegelförmige Spiegelfläche (13) umfasst.

3. Empfangseinrichtung nach Anspruch 1 oder 2, **dadurch gekennzeichnet, dass** die Umlenkeinrichtung, insbesondere die obere Spiegelfläche (15), eine zentrale kegelförmige Zentrierfläche (16) umfasst.

4. Empfangseinrichtung nach Anspruch 3, **dadurch gekennzeichnet, dass** der Empfänger (17) im Bereich der zentralen kegelförmigen Zentrierfläche (16) angeordnet ist.

5. Empfangseinrichtung nach einem der vorhergehenden Ansprüche, **dadurch gekennzeichnet, dass** die Umlenkeinrichtung seitliche Spiegelflächen (24) umfasst.

6. Empfangseinrichtung nach Anspruch 5, **dadurch gekennzeichnet, dass** die seitlichen Spiegelflächen (24) an der unteren Spiegelfläche (12) und/oder an der oberen Spiegelfläche (15) vorgesehen sind.

7. Empfangseinrichtung nach einem der vorhergehenden Ansprüche, **gekennzeichnet durch** eine Linse (31) zum Sammeln der Strahlung der Fernsteuerung.

8. Empfangseinrichtung nach Anspruch 7, **dadurch gekennzeichnet, dass** die Linse (31) die zentrale kegelförmige Spiegelfläche (13) umgibt.

9. Empfangseinrichtung nach Anspruch 7 oder 8, **dadurch gekennzeichnet, dass** die Linse (31) zwischen den seitlichen Spiegelflächen (24) angeordnet ist.

10. Spielzeugmodell-Fahrzeug, **gekennzeichnet durch** eine Empfangseinrichtung (10) nach einem der Ansprüche 1 bis 9.

11. Spielzeugmodell-Fahrzeug nach Anspruch 10, **dadurch gekennzeichnet, dass** die Empfangseinrichtung (10) unter einem Dach (9) des Spielzeugmodell-Fahrzeugs angeordnet ist.

## Claims

1. A receiver device for a toy model vehicle having a receiver (17) for the reception of the radiation of a remote control and having a deflection device (11, 13, 15, 16, 24) for the deflection of the radiation to the receiver (17),
**characterised in that**
the receiver device (10) includes a lower part (10) at whose upper side a mirror surface (12) is provided and an upper part (14) at whose lower side a mirror surface (15) is provided at whose centre the receiver (17) is located.

2. A receiver device in accordance with claim 1, **characterised in that** the deflection device, in particular the lower mirror surface (12), includes a central conical mirror surface (13).

3. A receiver device in accordance with either of claims 1 or 2, **characterised in that** the deflection device, in particular the upper mirror surface (15), includes a central conical mirror surface (16).

4. A receiver device in accordance with claim 3, **characterised in that** the receiver (17) is arranged in the region of the central conical centring surface (16).

5. A receiver device in accordance with one of the preceding claims, **characterised in that** the deflection device includes lateral mirror surfaces (24).

6. A receiver device in accordance with claim 5, **characterised in that** the lateral mirror surfaces (24) are provided at the lower mirror surface (12) and/or at the upper mirror surface (15).

7. A receiver device in accordance with one of the preceding claims, **characterised by** a lens (31) for the collection of the radiation of the remote control.

8. A receiver device in accordance with claim 7, **characterised in that** the lens (31) surrounds the central conical mirror surface (13).

9. A receiver device in accordance with either of claims 7 or 8, **characterised in that** the lens (31) is arranged between the lateral mirror surfaces (24).

10. A toy model vehicle, **characterised by** a receiver device (10) in accordance with one of the claims 1 to 9.

11. A toy model vehicle in accordance with claim 10, **characterised in that** the receiver device (10) is arranged beneath a roof (9) of the toy model vehicle.

## Revendications

1. Installation de réception pour une voiture jouet avec un récepteur (17) pour la réception du rayonnement d'une télécommande et avec une installation de déviation (11, 13, 15, 16, 24) pour dévier le rayonnement vers le récepteur (17),
**caractérisée**
**en ce que** l'installation de réception (10) comprend une partie inférieure (11) au côté supérieur de laquelle est prévue une face miroir (12), et une partie supérieure (14), au côté inférieur de laquelle est prévue une face miroir (15) au milieu de laquelle se trouve le récepteur (17).

2. Installation de réception selon la revendication 1, **caractérisée en ce que** l'installation de déviation, en particulier la face miroir inférieure (12), comprend une face miroir conique centrale (13).

3. Installation de réception selon la revendication 1 ou 2, **caractérisée en ce que** l'installation de déviation, en particulier la face miroir supérieure (15), comprend une face de centrage conique centrale (16).

4. Installation de réception selon la revendication 3, **caractérisée en ce que** le récepteur (17) est disposé dans la zone de la face de centrage conique centrale (16).

5. Installation de réception selon l'une des revendications précédentes, **caractérisée en ce que** l'installation de déviation comprend des faces miroirs latérales (24).

6. Installation de réception selon la revendication 5, **caractérisée en ce que** les faces miroirs latérales (24) sont prévues à la face miroir inférieure (12) et/ou à la face miroir supérieure (15).

7. Installation de réception selon l'une des revendications précédentes, **caractérisée par** une lentille (31) pour la collecte du rayonnement de la télécommande.

8. Installation de réception selon la revendication 7, **caractérisée en ce que** la lentille (31) entoure la face miroir conique centrale (13).

9. Installation de réception selon la revendication 7 ou 8, **caractérisée en ce que** la lentille (31) est disposée entre les faces miroirs latérales (24).

10. Voiture jouet, **caractérisée par** une installation de réception (10) selon l'une des revendications 1 à 9.

11. Voiture jouet selon la revendication 10, **caractérisée en ce que** l'installation de réception (10) est disposée sous un toit (9) de la voiture jouet.
